# EUROPÄISCHE PATENTSCHRIFT

(11) **EP 0 025 484 B1**
(45) Veröffentlichungstag und Bekanntmachung des Hinweises auf die Patenterteilung: **16.02.1983**
(21) Anmeldenummer: 80103999.1
(22) Anmeldetag: 11.07.1980
(51) Int. Cl.: B61F 3/04, B61C 9/50, B61F 5/14, B61F 5/38

(54) **Drehgestell für Schienenfahrzeuge, z.B. Strassenbahnen**
Bogie for rail-vehicles, e.g. tramways
Bogie pour véhicules ferroviaires, p.ex. tramways

(30) Priorität: 12.09.1979 DE 2936771
(43) Veröffentlichungstag der Anmeldung: 25.03.1981
(73) Patentinhaber: THYSSEN INDUSTRIE AG, 45128 Essen (DE)
(72) Erfinder: Girod, Hansjochen, D-4330 Mülheim (DE); Korn, Gerhard, D-4330 Mülheim (DE)
(74) Vertreter: Eberhard, Friedrich, Dr.

## Beschreibung

Die Erfindung betrifft ein Drehgestell für Schienenfahrzeuge, wie Straßenbahnen, mit im Querträger durch senkrechte Zapfen horizontal schwenkbar gelagerten und durch Spurstangen miteinander verbundenen Halbdrehgestellen (Pendelrahmen), in denen die Laufräder jeweils einer Radachse seitenunabhängig voneinander gelagert und angetrieben sind.

Es ist bekannt, die Laufräder statt auf sie starr verbindenden Achsen, die bei Kurvenfahrt Quietschgeräusche verursachen, auf Halbachsen anzuordnen, die jeweils in Halbdrehgestellen gelagert sind, wo sie entweder einzeln oder seitenweise angetrieben werden. Dabei sind die Halbdrehgestelle im Querträger durch senkrechte Zapfen gehalten, die die Halbdrehgestelle gegen seitliches Kippen sichern, ihnen aber den notwendigen horizontalen Winkelaufschlag ermöglichen. Außerdem sind die Halbdrehgestelle beiderseits des Zapfens durch zwei Spurstangen auf Abstand gehalten (Zeitschrift: ETR (26) vom 7.8.1977, Seite 519, Bild 8).

Schwierigkeiten bestehen bei dieser Bauweise, wenn die Laufräder, wie meist gefordert wird, in den Halbdrehgestellen unter Zwischenschaltung von Federn gelagert werden sollen. Es besteht dann leicht die Gefahr, daß sich die Räder unter dem Einfluß quergerichteter, in der Höhe der Schienenoberkante angreifender Kräfte in den Halbdrehgestellen etwas schräg stellen und damit die Spurweite verändern, wodurch eine Entgieisungsgefahr gegeben ist. Man hat diese Gefahr durch eine zwangsweise Parallelführung der Achsbüchsen mit Hilfe zweier Führungshebel zu vermeiden versucht, die durch eine am Drehgestellrahmen gelagerte Querwelle verbunden sind. Es ist einzusehen, daß diese Hebel aufgrund der Größe der wirksamen Kräfte sehr stark ausgeführt sein müssen, wenn sie eine zufriedenstellende Wirkung erzielen sollen, wofür aber auch ein entsprechender Raum nötig ist, ganz abgesehen von der unerwünschten Gewichtserhöhung.

Die Erfindung hat sich zur Aufgabe gestellt, die Nachteile solcher Halbdrehgestelle mit gefedert gelagerten Laufrädern unter Anwendung einfachster Mittel zu beseitigen und ein Drehgestell mit möglich geringen, nicht abgefederten Massen zu schaffen, das auch den Anforderungen des Leichtbaues genügt.

Sie besteht darin, daß der Querträger über die Zapfen kreuzgelenkartig mit den Halbdrehgestellen verbunden ist, sich auf ihnen mittels beiderseits der Zapfen angeordneter Federelemente abstützt und die Antriebseinheiten ortsfest aufnimmt.

Die kreuzgelenkartige Halterung kann prinzipiell sowohl im Halbdrehgestell als auch im Querträger des Drehgestells angeordnet sein. Für die konstruktive Gestaltung ist es günstiger, wenn der senkrechte Zapfen fest im Querträger und das Kreuzgelenk im Halbdrehgestell angeordnet ist, und zwar derart, daß der Zapfen einen festen Teil des Querträgers bildet, unter Verdreh- und Verschiebemöglichkeit in eine lotrechte Büchse eingreift, die im Halbdrehgestell quer zur Fahrtrichtung gelenkig lagert.

Zweckmäßig besteht das Halbdrehgestell aus Leichtmetall, um das Gewicht der nicht abgefederten Massen zu verringern.

Der Antrieb der Laufräder kann auf verschiedene Weise erfolgen. Eine besonders vorteilhafte Bauweise, bei der auch die abgefederten Massen klein gehalten werden, besteht darin, daß am Querträger zwischen den Laufrädern jeder Radachse ein Motorgehäuse mit zwei voneinander unabhängigen Läufern angeordnet ist, die einzeln über ein stirnseitig angeflanschtes Planetengetriebe und eine Kardanwelle mit Längenausgieich sowie zwei Gelenkkupplungen ein Laufrad antreiben.

Um an der Kardanwelle einen genügend großen Abstand der Gelenkkupplungen zu erhalten, der den Schwenkbewegunger, der Halbdrehgestelle Rechnung trägt, ist zweckmäßig die Welle der Laufräder als Hohlwelfe ausgebildet, wobei die Kardanwelie die Hohlwellen durchdringt und mit dieser durch eine auf der Drehgestellaußenseite gelegene Gelenkkupplung verbunden ist. Zur Abfederung von Stößen kann die Kardanwelle zusätzlich noch als Torsionswelle ausgebildet sein.

In weiterer Ausgestaltung der Erfindung ist vorteilhaft das Lager der Läufräder lotrecht geteilt und im Teiiungsbere:ch mit einem Deckel verkleidet. Dadurch ist ein Ausbau der Räder möglich, ohne den Wagen abzuheben und die Drehgestelle auszubauen.

Die Erfindung kann, soweit die Halterung der Halbdrehgestelle am Querträger betroffen ist, selbstverständlich auch bei nicht angetriebenen, sogenannten Laufdrehgestellen in Anwendung kommen.

im folgenden wird die Erfindung anhand eines in der Zeichnung schematisch dargestellten Ausführungsbeipiels näher beschrieben. Es zeigen
Figur 1 ein Drehgestell in Seitenansicht und
Figur 2 eine teilweise im Schnitt dargestellte Draufsicht der Fig. 1 mit verschiedenen Motorausführungen.

Der Querträger 1 eines Drehgestells ist auf jeder Seite mit einem senkrecht nach unten verlaufenden Zapfen 2 versehen. Die Zapfen 2 greifen in je eine Büchse 3 ein, die in der Mitte der Halbdrehgestelle 4 quer zur Fahrtrichtung gelenkig gelagert sind. Dazu dienen je zwei Bolzen 5, die in den Gestellen stecken und seitlich in die Büchsen 3 eingreifen. Durch diese kardanische Halterung können die Halbdrehgestelle 4 neben einer horizontalen Schwenkbewegung um den Zapfen 2 mit einem Winkel α noch eine vertikale Kippbewegung um die Bolzen 5 mit einem Winkel ß ausführen. Damit die horizontale Schwenkbewegung, die beim Durchfahren von Kurven eintritt, bei beiden Halbdrehgestellen 4 gleich ist, sind diese durch zwei Spurstangen 7 miteinander verbunden.

Zwischen dem Querträger 1 und den Halbdrehgestellen 4 sind in Fahrtrichtung beiderseits des Zapfens 2 Schraubenfedern 8 angeordnet, welche die beim Überfahren von Gleisunebenheiten auftretenden Kippbewegungen abfedern. Durch diese Anordnung wird die früher übliche Einzelfederung der Laufräder 9 ersetzt, so daß diese nunmehr fest in den Halbdrehgestellen 4 gelagert werden können.

Die Radlager sind vertikal geteilt, damit die Laufräder 9 ausgebaut werden können, ohne den Wagen anheben zu müssen. Der Teilungsbereich ist mit einem Deckel 21 abgedeckt.

Auf dem Querträger 1 ist der Wagenkasten 10 beiderseits durch je eine weitere Feder 11 (Sekundärfeder), die auch eine Luft- oder Hydraulikfeder sein kann, abgestützt. Seitliche Lenker 12 dienen dazu, den Wagenkasten 10 gegenüber den Antriebs- und Bremskräften am Querträger 1 zu halten.

Am Querträger 1 ist, in der Mittellinie der Laufräder 9 gelegen; je ein Motorgehäuse 13 angeordnet, die zusammen mit den in ihnen befindlichen, voneinander unabhängigen zwei Läufern 14- und 14a und je einem stirnseitig angeflanschten Planetengetriebe 15 je eine Antriebseinheit 6 bilden. Kardanwellen 16, die von den Planetengetrieben 15 ausgehen und Längenausgleich besitzen, treiben über zwischengeschaltete Gelenkkupplungen 17 und 18 die Laufräder 9 an. Um einen möglichst großen Gelenkabstand zum Ausgleich der Ausschläge der Halbdrehgestelle 4 an der Kardanwelle 16 zu erhalten, sind die Wellen der Laufräder 9 als Hohlwellen 19 ausgebildet, wobei die Kardanwelle 16 die Hohlwelle 19 durchdringt und mit dieser durch die auf der Drehgestellaußenseite gelegene Gelenkkupplung 18 verbunden ist. Die Kardanwelle 16 ist als Torsionswelle ausgebildet. Auf der rechten Seite der Fig. 2 sind die Motorläufer 14 und 14a beidseitig und fettgeschmiert gelagert, auf der linken Seite dagegen sind sie fliegend auf der Antriebswelle 20 des Planetengetriebes 15 angeordnet. Die letztgenannte Bauweise hat den Vorteil, daß die Läuferwelle in ölgeschmierten Lagern gelagert werden und daher höhere Drehzahlen als bei der üblichen Lagerung in fettgeschmierten Lagern erreichen kann.

## Patentansprüche

1. Drehgestell für Schienenfahrzeuge, wie Straßenbahnen, mit im Querträger (1) durch senkrechte Zapfen (2) horizontal schwenkbar gehaltenen und durch Spurstangen miteinander verbundenen Halbdrehgestellen (4) (Pendelrahmen), in denen die Laufräder (9) jeweils einer Radachse seitenunabhängig voneinander gelagert und angetrieben sind, dadurch gekennzeichnet, daß der Querträger (1) über die Zapfen (2) kreuzgelenkartig mit den Halbdrehgestellen (4) verbunden ist, sich auf ihnen mittels beiderseits der Zapfen (2) angeordneter Federelemente (8) abstützt und die Antriebseinheiten (6) ortsfest aufnimmt.

2. Drehgestell nach Anspruch 1, dadurch gekennzeichnet, daß der Zapfen (2) zur Bildung des Kreuzgelenkes einen festen Teil des Querträgers (1) bildet, unter Verdreh- und Verschiebemöglichkeit in eine lotrechte Büchse (3) eingreift, die im Halbdrehgestell (4) quer zur Fahrtrichtung gelenkig lagert.

3. Drehgestell nach Anspruch 1 oder 2, dadurch gekennzeichnet, daß das Halbdrehgestell (4) aus Leichtmetall besteht.

4. Drehgestell nach einem der Ansprüche 1 bis 3, dadurch gekennzeichnet, daß am Querträger (1) zwischen den Laufrädern (9) jeder Radachse ein Motorgehäuse (13) mit zwei voneinander unabhängigen Läufern (14, 14a) angeordnet ist, die einzeln über ein stirnseitig angeflanschtes Planetengetriebe (15) und eine Kardanwelle (16) mit Längenausgleich sowie zwei Gelenkkupplungen (17, 18) ein Laufrad (9) antreiben.

5. Drehgestell nach Anspruch 4, dadurch gekennzeichnet, daß die Welle der Laufräder (9) als Hohlwelle - (19) ausgebildet ist, wobei die Kardanwelle (16) die Hohlwelle durchdringt und mit dieser durch eine auf der Drehgestellaußenseite gelegene Gelenkkupplung (18) verbunden ist.

6. Drehgestell nach Anspruch 4 und 5, dadurch gekennzeichnet, daß die Kardanwelle (16) als Torsionswelle ausgebildet ist.

7. Drehgestell nach einem der Ansprüche 4 bis 6, gekennzeichnet durch lotrechte Teilung des Lagers der Laufräder (9) und Verkleidung des Teilungsbereiches mit einem Deckel (21).

## Claims

1. Bogie for rail-travelling vehicles, such as tramcars, with half-bogies (4) (swinging frames) retained horizontally pivotably in the cross- member (1) by vertical journals (2) and mutually connected by track-rods, in which half-bogies the wheels (9) of each axle are both mounted and driven laterally independently of each other, characterised in that the cross-member (1) is connected to the half-bogies (4) universal joint fashion by the journals (2), is supported on them by means of spring elements (8) arranged on both sides of the journals (2), and receives the motors (6) in stationary arrangement.

2. Bogie according to Claim 1, characterised in that in order to form the universal joint the journal (2) forms a fixed part of the cross-member (1), engages with rotational and sliding mobility into a vertical bushing (3) which is mounted in the half-bogie (4) articulated transversely to the direction of travel.

3. Bogie according to Claim 1 or 2, characterised in that the half-bogie (4) is made of light metal.

4. Bogie according to any of Claims 1 to 3, characterised in that a motor housing (13) is arranged on the crossmember (1) between the wheels (9) of each axle and has two mutually independent rotors (14, 14a) which drive a wheel (9) individually through a planetary gear (15) connected by flanges to the end face, a cardan shaft (16) with length compensation, and two articulated couplings (17, 18).

5. Bogie according to Claim 4, characterised in that the shaft of the wheels (9) is constructed as a hollow shaft (19), whilst the cardan shaft (16) penetrates the hollow shaft and is connected thereto by an articulated coupling (18) located on the outside of the bogie.

6. Bogie according to Claims 4 and 5, characterised in that the cardan shaft (16) is constructed as a torsion shaft.

7. Bogie according to any of Claims 4 to 6, characterised by vertical division of the bearing of the wheels (9) and encasing of the region of division by a cover (21).

## Revendications

1. Bogie pour véhicules sur rails, tels que tramways, comportant deux demi-bogies (4) tenus dans la traverse (1) par des pivots verticaux (2) de façon à pouvoir pivoter horizontalement et réunis par des entretoises (châssis oscillant), et dans lesquels les roues (9) de chaque essieu sont montées et entraînées ce chaque côté de façon indépendante, caractérisé par le fait que la traverse (1) est jointe aux demi-bogies (4) par les pivots (2) à la cardan, est supportée par les demi-bogies par l'intermédiaire d'éléments élastiques (8) placés de chaque côté des pivots (2) et porte les blocs moteurs (6), qui sont fixes sur elles.

2. Bogie selon la revendication 1, caractérisé par le fait que le pivot (2), destiné à former le joint de cardan, forme une partie fixe de la traverse (1) et est engagé, avec possibilité de rotation et de translation, dans une douille verticale (3) montée dans le demi-bogie (4) de façon articulée perpendiculairement à la direction de marche.

3. Bogie selon l'une des revendications 1 et 2, caractérisé par le fait que le demi-bogie (4) est en métal léger.

4. Bogie selon l'une des revendications 1 à 3, caractérisé par le fait que, sur la traverse (1), est montée, entre les roues (9) de chaque essieu, une carcasse de moteur (13) contenant deux rotors indépendants (14, 14a) qui entraînent chacun une roue (9) par l'intermédiaire d'un train planétaire (15) bridé frontalement, d'un arbre de transmission (16) à compensation de longueur et de deux joints de cardan (17, 18).

5. Bogie selon la revendication 4, caractérisé par le fait que l'arbre des roues (9) est un arbre creux (19) et que l'arbre de transmission (16) passe dans cet arbre creux et est lié à lui par un joint de cardan (18) situé sur le côté extérieur du bogie.

6. Bogie selon l'une des revendications 4 et 5, caractérisé par le fait que l'arbre de transmission (16) est un arbre de torsion.

7. Bogie selon l'une des revendications 4 à 6, caractérisé par une division verticale du palier des roues (9) et la couverture de la zone de division par un couvercle (21).
